# FASCICULE DE BREVET EUROPEEN

(11) **EP 3 656 644 B1**
(45) Date de publication et mention de la délivrance du brevet: **18.03.2026**
(21) Numéro de dépôt: 18306540.8
(22) Date de dépôt: 21.11.2018
(51) Int. Cl.: B61L 25/02, B61D 27/00

(54) **VÉHICULE FERROVIAIRE COMPRENANT UN SYSTÈME PERFECTIONNÉ DE PROTECTION CONTRE LES ONDES DE PRESSION**
SCHIENENFAHRZEUG, DAS EIN PERFEKTIONIERTES SYSTEM ZUM SCHUTZ GEGEN DRUCKWELLEN UMFASST
RAILWAY VEHICLE COMPRISING AN IMPROVED SYSTEM FOR PROTECTING AGAINST PRESSURE WAVES

(43) Date de publication de la demande: 27.05.2020
(73) Titulaire: SpeedInnov, 75008 Paris (FR)
(72) Inventeur: BOLLENGIER, Christophe, 68780 SENTHEIM (FR)
(74) Mandataire: Plasseraud IP

(56) Documents cités:
- EP-A1- 1 308 364
- EP-A1- 1 394 010
- EP-A1- 1 466 802
- WO-A1-2018/134535
- CN-A- 105 216 830
- DE-A1- 102008 056 907
- DE-A1- 102014 205 742
- FR-A1- 2 748 839
- JP-A- 2018 140 648
- DATABASE WPI Week 201616, Derwent World Patents Index; AN 2016-03837R
- JULIEN L ET AL: "LES WAGONS DES NAVETTES TOURISME. �LE SHUTTLE", REVUE G�N�RALE DES CHEMINS DE FER : RCGF, HC �DITIONS, FR, no. 2, 1 February 1994 (1994-02-01), pages 71 - 92, XP000427135, ISSN: 0035-3183

## Description

La présente invention concerne un système particulier équipant un véhicule ferroviaire destiné à circuler sur une voie ferrée comprenant au moins un tunnel.

Lorsqu'un véhicule ferroviaire pénètre dans un tunnel, il génère une onde de pression qui est une source d'inconfort pour les passagers, notamment au niveau de leurs oreilles.

Afin de remédier à cet inconvénient, on connait déjà, dans l'état de la technique, un système de protection contre les ondes de pression, configuré pour isoler hermétiquement un intérieur du véhicule ferroviaire par rapport à un extérieur de ce véhicule ferroviaire lorsque ce système de protection est activé.

A cet effet, des balises sont généralement disposées sur la voie ferrée, à proximité des entrées, et généralement des sorties, des tunnels.

Le véhicule ferroviaire comporte alors des moyens de détection de ces balises. Lorsqu'une telle balise est détectée, c'est-à-dire lorsque le véhicule ferroviaire arrive à proximité d'un tunnel équipé de cette balise, un signal est transmis au conducteur du véhicule ferroviaire, pour qu'il actionne manuellement le système de protection, avant l'entrée du véhicule ferroviaire dans le tunnel.

Un tel système ne donne toutefois pas entière satisfaction.

En particulier, il peut arriver que certains tunnels ne soient pas équipés de balises, notamment lorsque le train circule dans plusieurs pays, auquel cas certains pays pourraient ne pas disposer de telles installations.

Il en résulte qu'un tel système n'est pas entièrement fiable.

Le document DE102014205742A1 un véhicule ferroviaire selon le préambule de la revendication 1.

L'invention a notamment pour but de remédier à cet inconvénient, en fournissant un véhicule ferroviaire muni d'un système de protection dont la fiabilité est améliorée. A cet effet, l'invention a notamment pour objet un véhicule ferroviaire selon la revendication 1.

Le véhicule ferroviaire selon l'invention permet de réduire substantiellement les dégradations de confort liées aux ondes de pression. L'activation du système de protection étant liée à une géolocalisation, il n'existe plus de défauts d'activation liés à une absence de balise ou une absence d'action d'activation par le conducteur. Le système selon l'invention est donc très fiable.

Par ailleurs, le système selon l'invention ne dépend pas des infrastructures de la voie ferrée. Ainsi, l'invention peut être mise en œuvre aisément, même lorsque le véhicule ferroviaire circule dans plusieurs pays, les systèmes de géolocalisation n'étant pas dépendants des pays et de leurs infrastructures. Par conséquent, le système selon l'invention est adapté pour tous les pays sans nécessiter d'adaptation.

Un véhicule ferroviaire selon l'invention peut comporter en outre l'une ou plusieurs des caractéristiques suivantes :
- Le véhicule ferroviaire comporte un odomètre, et : - la base de données comporte des informations de longueur chacune associée à un tunnel respectif de la voie ferrée, - les moyens de commande sont configurés pour désactiver le système de protection lorsque l'odomètre a mesuré que le véhicule ferroviaire a parcouru, depuis l'activation du système de protection, une distance correspondant à l'information de longueur.

- Le véhicule ferroviaire comporte un système de climatisation comprenant des conduites de circulation d'air, le système de protection comprenant des moyens d'obturation d'au moins une conduite de circulation d'air.
   - La base de données est configurée pour que chaque point d'entrée soit disposé en amont du tunnel correspondant, à une distance suffisante laissant suffisamment de temps pour effectuer l'isolation hermétique du véhicule avant l'entrée effective dans le tunnel, par exemple environ 5 secondes.

L'invention concerne également un procédé de protection contre les ondes de pression dans un véhicule ferroviaire tel que défini précédemment, selon la revendication 5.

Un procédé de protection selon l'invention peut comporter la désactivation du système de protection lorsque l'odomètre a mesuré que le véhicule ferroviaire a parcouru, depuis l'activation du système de protection, une distance prédéfinie correspondant à l'information de longueur.

L'invention sera mieux comprise à la lecture de la description qui va suivre, donnée uniquement à titre d'exemple et faite en se référant à la figure annexée [Fig 1] représentant schématiquement un véhicule ferroviaire selon un exemple de mode de réalisation de l'invention.

On a représenté sur la figure un véhicule ferroviaire 10 selon un exemple de mode de réalisation de l'invention, représenté de manière schématique et partielle.

Le véhicule ferroviaire 10 est destiné à circuler sur une voie ferrée comprenant au moins un tunnel, et généralement une pluralité de tunnels.

Le véhicule ferroviaire 10 comporte un système 12 de protection contre les ondes de pression, configuré pour isoler hermétiquement un intérieur du véhicule ferroviaire 10 par rapport à un extérieur de ce véhicule ferroviaire 10 lorsque ce système de protection 12 est activé.

Le principe général d'un tel système de protection 12 est connu en soi, si bien qu'il ne sera pas décrit plus en détail. Un tel système de protection 12 est susceptible de prendre des mesures d'isolation hermétique de tout passage entre l'intérieur et l'extérieur du véhicule ferroviaire 10, afin qu'un changement de pression à l'extérieur du véhicule ferroviaire 10 ne se répercute pas à l'intérieur.

Par exemple, le système de protection 12 selon l'invention comprend des moyens d'obturation hermétique de conduites d'aération débouchant à l'extérieur. Plus particulièrement, le véhicule ferroviaire 10 comporte un système de climatisation 14, ce système de climatisation 14 comprenant de manière classique des conduites de circulation d'air, dont certaines débouchent à l'extérieur du véhicule ferroviaire 10. Le système de protection 12 comprend alors des moyens d'obturation d'au moins une conduite de circulation d'air du système de climatisation 14, et de préférence de toutes les conduites de circulation d'air débouchant à l'extérieur. Ces moyens d'obturation comportent par exemple un clapet par conduite de circulation d'air à obturer, chaque clapet étant de préférence muni d'un joint d'étanchéité pour permettre une obturation la plus hermétique possible.

Selon l'invention, le véhicule ferroviaire 10 comprenant des portes d'accès depuis l'extérieur, ces portes d'accès sont munies de joints d'étanchéité permettant une fermeture hermétique de ces portes d'accès. Conformément à l'invention, le système de protection 12 comprend des moyens de gonflage de chaque joint d'étanchéité. Ainsi, l'isolation hermétique du véhicule ferroviaire 10 est encore améliorée.

De préférence, le véhicule ferroviaire 10 ne comporte que des fenêtres scellées, dépourvues de moyens d'ouverture. Dans le cas contraire, on prévoira des moyens de fermeture automatique des fenêtres, commandés par le système de protection lorsqu'il est activé.

Le véhicule ferroviaire 10 selon l'invention comporte des moyens de géolocalisation 16 fournissant des coordonnées instantanées de géolocalisation du véhicule ferroviaire. De tels moyens de géolocalisation sont classiques, et ne seront donc pas décrits en détail. Par exemple, l'invention utilise les mêmes moyens de géolocalisation que ceux habituellement présents sur les véhicules ferroviaires de l'état de la technique.

Par exemple, les moyens de géolocalisation 16 sont formés par un système de Géo-positionnement par satellite (GPS) classique.

Le véhicule ferroviaire 10 selon l'invention comporte par ailleurs une base de données 18 comprenant, pour chaque tunnel de la voie ferrée, des coordonnées fixes de géolocalisation d'un point d'entrée de ce tunnel.

Chaque point d'entrée est préalablement choisi lors de la configuration de la base de données 18, sur la voie à proximité d'un tunnel correspondant. De préférence, chaque point d'entrée est choisi en amont du tunnel, à une distance suffisante laissant suffisamment de temps pour effectuer l'isolation hermétique du véhicule 10 avant l'entrée effective dans le tunnel. Ce temps est par exemple de 5 secondes environ,

Ladite distance suffisante est calculée aisément en connaissant la vitesse prévue pour le véhicule ferroviaire 10 en entrée du tunnel correspondant. La vitesse prise en compte dans ce calcul est par exemple égale à la limitation de vitesse prévue sur la voie ferrée en entrée du tunnel.

Avantageusement, la base de données 18 comporte également, pour chaque tunnel, une information de longueur, correspondant notamment à la longueur du tunnel, de préférence ajoutée à ladite distance suffisante.

Le véhicule ferroviaire 10 comporte des moyens 19 de comparaison des coordonnées instantanées avec les coordonnées fixes. Ainsi, les moyens de comparaison 19 comparent en temps réel la position du véhicule ferroviaire 10 par rapports aux tunnels et plus précisément aux points d'entrée.

Les moyens de comparaison 19 sont configurés pour indiquer lorsque les coordonnées instantanées de géolocalisation du véhicule ferroviaire 10 correspondent sensiblement aux coordonnées fixes du point d'entrée de l'un des aux moins un tunnel. En d'autres termes, les moyens de comparaison 19 indiquent lorsque le véhicule ferroviaire 10 arrive à un point d'entrée.

Selon l'invention, le véhicule ferroviaire 10 comporte des moyens 20 de commande du système de protection 12, configurés pour activer automatiquement le système de protection 12 lorsque les coordonnées instantanées de géolocalisation du véhicule ferroviaire 10 correspondent sensiblement aux coordonnées fixes du point d'entrée de l'un des aux moins un tunnel.

Il est à noter que, dans l'état de la technique, l'activation du système de protection était manuelle, effectuée par le conducteur lorsqu'une balise d'entrée de tunnel a été détectée. Une telle activation manuelle n'est pas entièrement fiable, car le conducteur pourrait dans certains cas ne pas l'activer, par oubli ou pour toute autre raison l'empêchant d'effectuer cette activation.

Ainsi, la fiabilité du système est améliorée grâce aux moyens de commande automatique 20.

Avantageusement, le véhicule ferroviaire 10 comporte un odomètre 22. Un tel odomètre 22 est classique et ne sera pas décrit plus en détail. Plus particulièrement, les véhicules ferroviaires de l'état de la technique sont habituellement déjà équipés d'un tel odomètre, propre à calculer le kilométrage parcouru, notamment par acquisition et traitement des signaux de ses capteurs sur essieux.

Les moyens de commande 20 sont alors configurés pour désactiver le système de protection 12 lorsque l'odomètre 22 a mesuré que le véhicule ferroviaire a parcouru, depuis l'activation du système de protection 12, une distance prédéfinie basée sur ladite information de longueur du tunnel correspondant.

Comme indiqué précédemment, cette information de longueur est basée sur la longueur du tunnel correspondant, et correspond par exemple à la somme de cette longueur du tunnel, de ladite distance suffisante définie entre le point d'entrée et le tunnel, et de préférence d'une distance supplémentaire.

Cette distance supplémentaire permet d'assurer que le véhicule ferroviaire est bien sorti du tunnel avant de désactiver le système de protection 12.

Par exemple, la distance supplémentaire laisse un temps d'une à deux secondes environ après la sortie du tunnel pour désactiver le système de protection 12.

Ladite distance supplémentaire est calculée aisément en connaissant la vitesse prévue pour le véhicule ferroviaire 10 en sortie du tunnel correspondant. La vitesse prise en compte dans ce calcul est par exemple égale à la limitation de vitesse prévue sur la voie ferrée en sortie du tunnel.

Ce mode de réalisation est avantageux en ce que le système de géolocalisation 16 n'est pas actif dans les tunnels, si bien qu'il est plus fiable de se baser sur l'odomètre 22 pour prévoir la désactivation du système de protection 12.

Toutefois, en variante, on peut prévoir la désactivation du système de protection 12 lorsque les moyens de comparaison 20 indiquent lorsque les coordonnées instantanées de géolocalisation du véhicule ferroviaire 10 correspondent sensiblement aux coordonnées fixes d'un point de sortie du tunnel. Dans ce cas, la base de données 18 comporte également des coordonnées fixes de tels points de sortie.

Cette variante peut être privilégiée en cas d'utilisation d'un système de géolocalisation performant actif même dans les tunnels.

L'invention permet de réaliser un procédé de protection contre les ondes de pression, qui va maintenant être décrit.

Ce procédé comporte :
- la géolocalisation du véhicule ferroviaire 10, pour fournir des coordonnées instantanées de géolocalisation du véhicule ferroviaire 10, et
- la comparaison des coordonnées instantanées avec les coordonnées fixes de géolocalisation de chaque point d'entrée de tunnel de la voie ferrée.

Selon l'invention, le procédé comporte, lorsque les coordonnées instantanées de géolocalisation du véhicule ferroviaire correspondent sensiblement aux coordonnées fixes du point d'entrée de l'un des aux moins un tunnel, la commande de l'activation du système de protection 12, de sorte que chaque joint d'étanchéité est gonflé par les moyens de gonflage lorsque les coordonnées instantanées de géolocalisation du véhicule ferroviaire correspondent sensiblement aux coordonnées fixes du point d'entrée de l'un des au moins un tunnel.

Avantageusement, le procédé comporte la désactivation du système de protection 12 lorsque l'odomètre 22 a mesuré que le véhicule ferroviaire a parcouru, depuis que l'activation du système de protection, une distance prédéfinie correspondant à l'information de longueur.

On notera que l'invention n'est pas limitée au mode de réalisation précédemment décrit, mais pourrait présenter diverses variantes.

## Revendications

1. Véhicule ferroviaire (10) destiné à circuler sur une voie ferrée comprenant au moins un tunnel, le véhicule ferroviaire (10) comportant un système (12) de protection contre les ondes de pression, configuré pour isoler hermétiquement un intérieur du véhicule ferroviaire (10) par rapport à un extérieur de ce véhicule ferroviaire (10) lorsque ce système de protection (12) est activé, comportant :
- des moyens (16) de géolocalisation fournissant des coordonnées instantanées de géolocalisation du véhicule ferroviaire (10),
- une base de données (18) comprenant, pour chaque tunnel de la voie ferrée, des coordonnées fixes de géolocalisation d'un point d'entrée de ce tunnel,
- des moyens (19) de comparaison des coordonnées instantanées avec les coordonnées fixes, configurés pour indiquer lorsque les coordonnées instantanées de géolocalisation du véhicule ferroviaire correspondent sensiblement aux coordonnées fixes du point d'entrée de l'un des aux moins un tunnel,
**caractérisé en ce que** le véhicule ferroviaire (10) comporte :
- au moins une porte d'accès depuis l'extérieur, munie à son pourtour d'au moins un joint d'étanchéité, le système de protection (12) comprenant des moyens de gonflage de chaque joint d'étanchéité,
- des moyens (20) de commande du système de protection, configurés pour activer automatiquement le système de protection (12) lorsque les coordonnées instantanées de géolocalisation du véhicule ferroviaire correspondent sensiblement aux coordonnées fixes du point d'entrée de l'un des au moins un tunnel, de sorte que chaque joint d'étanchéité est gonflé par les moyens de gonflage lorsque les coordonnées instantanées de géolocalisation du véhicule ferroviaire correspondent sensiblement aux coordonnées fixes du point d'entrée de l'un des au moins un tunnel.

2. Véhicule ferroviaire (10) selon la revendication 1, comportant un odomètre (22), et dans lequel :
- la base de données (18) comporte des informations de longueur chacune associée à un tunnel respectif de la voie ferrée,
- les moyens de commande (20) sont configurés pour désactiver le système de protection lorsque l'odomètre (22) a mesuré que le véhicule ferroviaire (10) a parcouru, depuis l'activation du système de protection (12), une distance correspondant à l'information de longueur.

3. Véhicule ferroviaire (10) selon l'une quelconque des revendications précédentes, comportant un système (14) de climatisation comprenant des conduites de circulation d'air, le système de protection (12) comprenant des moyens d'obturation d'au moins une conduite de circulation d'air.

4. Véhicule ferroviaire (10) selon l'une quelconque des revendications précédentes, dans lequel la base de données (18) est configurée pour que chaque point d'entrée soit disposé en amont du tunnel correspondant, à une distance suffisante laissant suffisamment de temps pour effectuer l'isolation hermétique du véhicule (10) avant l'entrée effective dans le tunnel, par exemple environ 5 secondes.

5. Procédé de protection contre les ondes de pression dans un véhicule ferroviaire (10) circulant sur une voie ferrée comportant au moins un tunnel, **caractérisé en ce qu'**il comporte :
- la fourniture du véhicule ferroviaire (10) selon l'une quelconque des revendications 1 à 4,
- la géolocalisation du véhicule ferroviaire (10), pour fournir des coordonnées instantanées de géolocalisation du véhicule ferroviaire (10), et
- la comparaison des coordonnées instantanées avec les coordonnées fixes de géolocalisation de chaque point d'entrée, et lorsque les coordonnées instantanées de géolocalisation du véhicule ferroviaire (10)
correspondent sensiblement aux coordonnées fixes du point d'entrée de l'un des aux moins un tunnel, la commande de l'activation du système de protection (12), de sorte que chaque joint d'étanchéité est gonflé par les moyens de gonflage lorsque les coordonnées instantanées de géolocalisation du véhicule ferroviaire correspondent sensiblement aux coordonnées fixes du point d'entrée de l'un des au moins un tunnel

6. Procédé de protection selon la revendication 5, dans un véhicule ferroviaire (10) selon la revendication 2, comportant la désactivation du système de protection (12) lorsque l'odomètre (22) a mesuré que le véhicule ferroviaire (10) a parcouru, depuis l'activation du système de protection (12), une distance prédéfinie correspondant à l'information de longueur.

## Patentansprüche

1. Schienenfahrzeug (10), welches geeignet ist zum Befahren einer Schienenstrecke, umfassend mindestens einen Tunnel, wobei das Schienenfahrzeug (10) ein Schutzsystem (12) gegen Druckwellen umfasst, das dazu ausgebildet ist, einen Innenraum des Schienenfahrzeugs (10) gegenüber einem Außenbereich dieses Schienenfahrzeugs (10) hermetisch abzudichten, wenn dieses Schutzsystem (12) aktiviert ist, umfassend:
- Geolokalisierungsmittel (16), die momentane Geolokalisierungskoordinaten des Schienenfahrzeugs (10) liefern,
- eine Datenbank (18), die für jeden Tunnel der Schienenstrecke feste Geolokalisierungskoordinaten eines Eingangspunkts dieses Tunnels umfasst,
- Mittel (19) zum Vergleichen der momentanen Koordinaten mit den festen Koordinaten, die dazu ausgebildet sind, anzuzeigen, wenn die momentanen Geolokalisierungskoordinaten des Schienenfahrzeugs im Wesentlichen mit den festen Koordinaten des Eingangspunkts eines der mindestens einen Tunnel übereinstimmen,
**dadurch gekennzeichnet, dass** das Schienenfahrzeug (10) umfasst:
- mindestens eine Zugangstür von außen, die an ihrem Umfang mit mindestens einer Dichtung versehen ist, wobei das Schutzsystem (12) Mittel zum Aufblasen jeder Dichtung umfasst,
- Mittel (20) zur Steuerung des Schutzsystems, die dazu ausgebildet sind, das Schutzsystem (12) automatisch zu aktivieren, wenn die momentanen Geolokalisierungskoordinaten des Schienenfahrzeugs im Wesentlichen mit den festen Koordinaten des Eingangspunkts eines der mindestens einen Tunnel übereinstimmen, sodass jede Dichtung durch die Aufblasmittel aufgeblasen wird, wenn die momentanen Geolokalisierungskoordinaten des Schienenfahrzeugs im Wesentlichen mit den festen Koordinaten des Eingangspunkts eines der mindestens einen Tunnel übereinstimmen.

2. Schienenfahrzeug (10) nach Anspruch 1, umfassend einen Kilometerzähler (22), wobei:
- die Datenbank (18) Längeninformationen enthält, die jeweils einem jeweiligen Tunnel der Schienenstrecke zugeordnet sind,
- die Steuermittel (20) dazu ausgebildet sind, das Schutzsystem zu deaktivieren, wenn der Kilometerzähler (22) gemessen hat, dass das Schienenfahrzeug (10) seit der Aktivierung des Schutzsystems (12) eine Strecke zurückgelegt hat, die den Längeninformationen entspricht.

3. Schienenfahrzeug (10) nach einem der vorstehenden Ansprüche, umfassend ein Klimatisierungssystem (14), das Luftzirkulationsleitungen umfasst, wobei das Schutzsystem (12) Mittel zum Verschließen mindestens einer Luftzirkulationsleitung umfasst.

4. Schienenfahrzeug (10) nach einem der vorstehenden Ansprüche, wobei die Datenbank (18) so ausgebildet ist, dass jeder Eingangspunkt vor dem entsprechenden Tunnel in einem ausreichenden Abstand angeordnet ist, der ausreichend Zeit lässt, um das Fahrzeug (10) vor dem tatsächlichen Einfahren in den Tunnel hermetisch abzuschotten, beispielsweise etwa 5 Sekunden.

5. Verfahren zum Schutz vor Druckwellen in einem Schienenfahrzeug (10), das auf einer Schienenstrecke, umfassend mindestens einen Tunnel, fährt, **dadurch gekennzeichnet, dass** es umfasst:
- die Bereitstellung des Schienenfahrzeugs (10) nach einem der Ansprüche 1 bis 4,
- die Geolokalisierung des Schienenfahrzeugs (10), um momentane Geolokalisierungskoordinaten des Schienenfahrzeugs (10) zu liefern, und
- Vergleichen der momentanen Koordinaten mit den festen Geolokalisierungskoordinaten jedes Eingangspunkts, und wenn die momentanen Geolokalisierungskoordinaten des Schienenfahrzeugs (10) im Wesentlichen mit den festen Koordinaten des Eingangspunkts eines der mindestens einen Tunnel übereinstimmen, die Steuerung der Aktivierung des Schutzsystems (12) so, dass jede Dichtung durch die Aufblasmittel aufgeblasen wird, wenn die momentanen Geolokalisierungskoordinaten des Schienenfahrzeugs im Wesentlichen mit den festen Koordinaten des Eingangspunkts eines der mindestens einen Tunnel übereinstimmen.

6. Schutzverfahren nach Anspruch 5, in einem Schienenfahrzeug (10) nach Anspruch 2, umfassend die Deaktivierung des Schutzsystems (12), wenn der Kilometerzähler (22) gemessen hat, dass das Schienenfahrzeug (10) seit der Aktivierung des Schutzsystems (12) eine vordefinierte Strecke zurückgelegt hat, die der Längeninformation entspricht.

## Claims

1. A railway vehicle (10) intended to travel on a railway track comprising at least one tunnel, the railway vehicle (10) comprising a system (12) for protecting against pressure waves, configured to hermetically isolate an interior of the railway vehicle (10) relative to an exterior of this railway vehicle (10) when this protection system (12) is activated, comprising:
- geolocation means (16) providing instantaneous geolocation coordinates of the railway vehicle (10),
- a database (18) comprising, for each tunnel of the railway track, fixed geolocation coordinates of an entry point of this tunnel,
- means (19) for comparing the instantaneous coordinates with the fixed coordinates, configured to indicate when the instantaneous geolocation coordinates of the railway vehicle substantially correspond to the fixed coordinates of the entry point of one of the at least one tunnel,
**characterised in that** the railway vehicle (10) comprises:
- at least one access door from the exterior, provided around it with at least one seal, the protection system (12) comprising means for inflating each seal,
- means (20) for controlling the protection system, configured to activate the protection system (12) automatically when the instantaneous geolocation coordinates of the railway vehicle substantially correspond to the fixed coordinates of the entry point of one of the at least one tunnel, such that each seal is inflated by the inflation means when the instantaneous geolocation coordinates of the rail vehicle substantially correspond to the fixed coordinates of the entry point of one of the at least one tunnel.

2. The railway vehicle (10) according to claim 1, comprising an odometer (22), and wherein:
- the database (18) comprises length information items each associated with a respective tunnel of the railway track,
- the control means (20) are configured to deactivate the protection system when the odometer (22) has measured that the railway vehicle (10) has travelled, since the activation of the protection system (12), a distance corresponding to the length information item.

3. The railway vehicle (10) according to any one of the preceding claims, comprising an air conditioning system (14) comprising air circulation ducts, the protection system (12) comprising means for closing off at least one air circulation duct.

4. The railway vehicle (10) according to any one of the preceding claims, wherein the database (18) is configured so that each entry point is disposed upstream of the corresponding tunnel, at a sufficient distance allowing sufficient time to perform the hermetic isolation of the vehicle (10) before the effective entry into the tunnel, for example about 5 seconds.

5. A method for protecting against pressure waves in a railway vehicle (10) travelling on a railway track comprising at least one tunnel, **characterised in that** it comprises:
- providing the railway vehicle (10) according to any one of claims 1 to 4,
- geolocating the railway vehicle (10), to provide instantaneous geolocation coordinates of the railway vehicle (10), and
- comparing the instantaneous coordinates with the fixed geolocation coordinates of each entry point, and when the instantaneous geolocation coordinates of the railway vehicle (10)
correspond substantially to the fixed coordinates of the entry point of one of the at least one tunnel, controlling the activation of the protection system (12), such that each seal is inflated by the inflation means when the instantaneous geolocation coordinates of the railway vehicle correspond substantially to the fixed coordinates of the entry point of one of the at least one tunnel

6. The protection method according to claim 5, in a railway vehicle (10) according to claim 2, comprising deactivating the protection system (12) when the odometer (22) has measured that the railway vehicle (10) has travelled, since the activation of the protection system (12), a predefined distance corresponding to the length information item.
